# FASCICULE DE BREVET EUROPEEN

(11) **EP 2 852 442 B1**
(45) Date de publication et mention de la délivrance du brevet: **03.08.2016**
(21) Numéro de dépôt: 13725144.3
(22) Date de dépôt: 23.05.2013
(51) Int. Cl.: A63B 49/00, A63B 49/08, A63B 24/00, A63B 102/02, A63B 60/16

(54) **RAQUETTE DE TENNIS**
TENNISSCHLÄGER
TENNIS RACKET

(30) Priorité: 23.05.2012 FR 1254728
(43) Date de publication de la demande: 01.04.2015
(73) Titulaire: BABOLAT VS, 69007 Lyon (FR)
(72) Inventeur: MACE, Pierre, 69007 Lyon (FR); RICCARDI, Sébastien, 38590 Brezins (FR)
(74) Mandataire: Myon, Gérard Jean-Pierre
(86) Numéro de dépôt international: PCT/EP2013/060620
(87) Numéro de publication internationale: WO 2013/174922

(56) Documents cités:
- WO-A2-2011/036567
- US-A1- 2006 025 229
- US-A1- 2006 052 173
- US-A1- 2007 105 664

## Description

La présente invention concerne une raquette de tennis.

Lorsqu'un joueur pratique le tennis, il est avantageux de pouvoir analyser ses performances, par exemple dans le but d'évaluer et/ou d'améliorer sa technique de jeu.

US-A-2006/0025229 divulgue un système de mesure du mouvement d'une raquette de tennis, comprenant un capteur d'accélération linéaire deux axes et un capteur de vitesse angulaire triaxial. Ce système ne permet pas de réaliser des mesures satisfaisantes du mouvement de la raquette de tennis.

L'invention propose une raquette de tennis améliorée permettant la mesure de paramètres d'analyse des gestes et des frappes du joueur.

A cet effet, l'invention à pour objet une raquette qui comprend :
- une tête comprenant un cadre entourant un tamis,
- un manche de préhension,
- un capteur de vibrations, un capteur d'accélération linéaire triaxial et un capteur de vitesse angulaire triaxial.

Grâce à l'invention, les mesures de vibration, de vitesse angulaire et d'accélération linéaire permettent d'obtenir des mesures de paramètres relatifs aux performances du joueur. Ces paramètres sont enregistrés par la raquette et peuvent être transférés à un poste d'analyse tel qu'un ordinateur, une tablette graphique ou un téléphone intelligent qui traite les données enregistrées par la raquette. La raquette conforme à l'invention est légère. De plus, elle présente une autonomie et une résistance mécanique satisfaisantes.

Selon des aspects avantageux mais non obligatoires de l'invention, une telle raquette peut incorporer une ou plusieurs des caractéristiques suivantes, prises dans toute combinaison techniquement admissible :
- La raquette de tennis comprend en outre des moyens de stockage des données enregistrées par les capteurs et des moyens de transmission des données enregistrées par les capteurs, notamment des moyens de connexion filaires, de préférence un connecteur électrique de type USB, et/ou des moyens de transmission sans fil, de préférence une antenne de type Bluetooth.
- Le capteur de vibrations est fixé à la tête de la raquette, notamment par collage.
- La tête comprend des branches de liaison qui relient le tamis au manche et le capteur de vibrations est fixé sur une zone de raccordement des branches de liaison.
- Le capteur d'accélération linéaire triaxial et le capteur de vitesse angulaire triaxial sont solidaires du manche.
- Au moins un circuit électrique associé aux capteurs est fixé à un boitier démontable qui est fixé de manière amovible au cadre de la raquette.
- Au moins un des capteurs est également fixé au boîtier démontable.
- Le manche est creux et renferme le boitier démontable.
- Le circuit électronique est équipé du capteur d'accélération linéaire triaxial et du capteur de vitesse angulaire triaxial et fixé au boitier démontable.
- Le boitier démontable est fixé au cadre de la raquette au moyen d'éléments de fixation amovibles, tels que des vis.
- Les éléments de fixation sont orientés perpendiculairement au manche.
- Le corps creux du manche comporte deux rails intérieurs parallèles au manche et le boitier démontable comporte deux rainures longitudinales.
- La raquette de tennis comprend en outre un talon fixé au boitier, au niveau de l'extrémité libre du manche, au moyen d'éléments de fixation amovibles orientés parallèlement au manche.
- La raquette de tennis comprend en outre une batterie rechargeable qui alimente le circuit électronique.
- La raquette comprend en outre un talon qui est fixé au boitier, au niveau de l'extrémité libre du manche, et qui ferme de manière étanche le manche tout en permettant la manipulation de boutons de commande du circuit électronique.
- Le capteur de vibrations est collé sur le cadre de la raquette et est relié, au moyen de fils électriques ou d'un contact électrique prévu sur le boîtier démontable, à un circuit électronique fixé au boitier démontable.

L'invention sera mieux comprise et d'autres avantages de celle-ci apparaîtront plus clairement à la lumière de la description qui va suivre de deux modes de réalisation d'une raquette conforme à l'invention, donnée uniquement à titre d'exemple et faite en référence aux dessins annexés dans lesquels :
- la figure 1 est une vue de face d'une raquette conforme à l'invention ;
- la figure 2 est une vue partielle éclatée et en perspective de la raquette de la figure 1 ;
- la figure 3 est une vue, à plus grande échelle, du détail III à la figure 2 ;
- la figure 4 est une vue partielle éclatée et en perspective du manche d'une raquette conforme à un deuxième mode de réalisation de l'invention ;
- la figure 5 est une vue éclatée et en perspective, à plus grande échelle, du manche de la figure 4, en cours de montage ;
- la figure 6 est une vue selon la flèche F6 à la figure 5 ; et
- la figure 7 est une vue analogue à la figure 6, dans la configuration assemblée du manche.

Les figures 1 à 3 montrent une raquette de tennis 1, qui comprend de manière classique un manche 2 raccordé à une tête T incluant un cadre 4 à l'intérieur duquel est tendu un tamis non représenté, formé de différentes cordes transversales et longitudinales. La tête T comprend également deux branches de liaison 6 s'étendent de manière divergente depuis le manche 2 vers le cadre 4. Au niveau d'une zone de raccordement R de la tête T avec le manche 2, les branches de liaison 6 sont solidaires l'une de l'autre.

Le manche 2 comprend un corps 21 creux et globalement tubulaire, réalisé par exemple en carbone. De manière classique, le corps 21 est recouvert d'une épaisseur de mousse entourée par un grip, pour améliorer la prise en main du manche. Le corps 21 du manche 2 comporte une extrémité longitudinale proximale 21.1, située du côté du tamis et raccordée aux branches de liaison 6, et une extrémité longitudinale distale 21.2, libre et opposée à l'extrémité 21.1. L'extrémité 21.2 est recouverte par un talon 22, généralement désigné par le terme « butt cap » en anglais, qui permet à la main du joueur de ne pas glisser hors du manche 2. Le talon 22 comprend un corps 221 recouvert par un couvercle 223 assemblé avec le corps 221 par encliquetage. Ainsi, l'utilisateur peut facilement retirer le couvercle 223, sans l'aide d'outils. De plus, des éléments de fixation souples, non représentés, relient le couvercle 223 au corps 221, pour éviter de désolidariser le couvercle 223 de la raquette 1 lors de l'utilisation de la raquette 1.

La raquette 1 est équipée d'un système de mesure de paramètres de jeu, comprenant un capteur de vibrations 14.1 qui est fixé sur les branches de liaison 6, au niveau de la zone de raccordement R, notamment par collage. Le capteur de vibrations 14.1 est par exemple un capteur piézoélectrique, qui mesure les déformations générées par les vibrations de la raquette 1. En variante, il peut s'agir d'un accéléromètre calibré sur des fréquences de vibration, notamment de 100 Hz à 600 Hz.

Le capteur de vibrations 14.1 est recouvert par une partie d'extrémité 23 du corps 21 du manche 2, entourée par une bague 24 rapportée, généralement désignée par le terme « front cap » en anglais.

Le capteur de vibrations 14.1 est relié à un circuit électronique 20, au moyen de fils électriques non représentés logés dans le corps 21 du manche 2. Le circuit électronique 20 est monté sur des plaques fixées dans un boitier 16 en matière plastique, qui est logé à l'intérieur du corps 21, du côté de l'extrémité libre 21.2 du corps 21. Le boitier 16 comprend un corps 16.1 ainsi qu'un couvercle 16.2 de forme allongée. La section transversale du corps 16.1 est globalement en forme de « U » et le couvercle 16.2 referme le côté ouvert du corps 16.1. Des vis sont utilisées pour fixer le couvercle 16.2 au corps 16.1.

En variante, les fils électriques sont remplacés par un contact électrique prévu sur le boîtier 16 et qui reçoit en contact le capteur de vibration 14.1 lorsque le boîtier 16 est inséré dans le manche 2.

Du côté de l'extrémité libre 21.2 du manche 2, le corps 16.1 du boitier 16 comprend une plaque transversale 16.4 perpendiculaire au manche 2, dont la géométrie est sensiblement identique à la section du corps 21 du manche 2. Le circuit électronique 20 est monté sur une plaque longitudinale 20.1 disposée dans le volume du boitier 16, ainsi que sur une plaque transversale 20.2 fixée à l'extérieur du boitier 16, sur la plaque transversale 16.4 du boitier 16, et perpendiculaire à la plaque 20.1.

La plaque transversale 16.4 du boitier 16 comporte une ouverture 16.6 prévue pour l'insertion de la plaque longitudinale 20.1 du circuit électronique 20 dans le boitier 16, pour le montage du circuit électronique 20 dans le boitier 16.

Une batterie électrique rechargeable 18 est assemblée au couvercle 16.2 du boitier 16, par encliquetage, et alimente le circuit électronique 20 par l'intermédiaire de fils électriques non représentés.

La plaque longitudinale 20.1 du circuit électronique 20 porte un capteur d'accélération linéaire triaxial 14.2, qui mesure l'accélération de la raquette 1, ainsi qu'un capteur de vitesse angulaire triaxial 14.3, qui mesure la vitesse de rotation de la raquette 1. Les capteurs 14.2 et 14.3 mesurent l'accélération et la vitesse angulaire selon trois directions X, Y et Z perpendiculaires entre elles, fixes par rapport au référentiel terrestre.

Les capteurs 14.1 et 14.2 sont fixés au boitier 16 car ils sont fixés au circuit électronique 20, le circuit électronique 20 étant fixé au boitier 16. En variante, les capteurs 14.1 et 14.2 sont fixés sur la raquette 1, alors que le circuit 20 est fixé au boîtier 16.

Le circuit électronique 20 comporte une mémoire non représentée qui enregistre les mesures des capteurs 14.1, 14.2 et 14.3.

La plaque transversale 20.2 porte trois boutons de commande 15.1, 15.2 et 15.3, permettant à l'utilisateur de piloter le système de mesure des paramètres du jeu, ainsi que des diodes 13 qui s'allument avec des couleurs différentes en fonction des actions de l'utilisateur sur les boutons de commande 15.1, 15.2 et 15.3.

La plaque longitudinale 20.1 porte des moyens de communication sans fil, formés par une antenne Bluetooth 11 apte à émettre et à recevoir des données par voie aérienne. De plus, la plaque longitudinale 20.1 est reliée électriquement à un connecteur électrique femelle 17 de type USB, qui passe à travers la plaque transversale 20.2 et qui est prévu pour raccorder la raquette 1 à un poste d'analyse par une liaison filaire. Par souci de gain de place, le connecteur 17 est éventuellement de type mini-USB ou micro-USB. Ainsi, la raquette 1 est apte à communiquer par voie filaire ou aérienne avec un ordinateur, un téléphone portable intelligent ou une tablette graphique.

La plaque transversale 20.2 est recouverte par un élément souple 5 comportant des ouvertures 51 et 52 disposées au niveau du connecteur 17 et des diodes 13, pour permettre l'accès au connecteur 17 et la visibilité des diodes 13, ainsi que des reliefs 53.1 et 53.2 disposés au niveau des boutons de commande 15.1 et 15.2 prévus pour améliorer la manipulation des boutons 15.

Du côté de l'extrémité 21.2, quatre plaquettes métalliques 19 sont fixées au corps 21 du manche 2.

L'assemblage des différents composants du manche 2 est réalisé en insérant les plaquettes 19 dans les logements plats 21.3. Puis, le boitier 16 est inséré dans le volume intérieur du corps 21 du manche 2, du côté de l'extrémité libre 21.2. La plaque transversale 16.4 du boitier 16 vient alors en butée contre l'extrémité libre 21.2 du manche 2.

Le boitier 16 est fixé au cadre 4 de la raquette 1 de manière amovible. En d'autres termes, le boitier 16 est démontable. Plus précisément, le boitier 16 est fixé de manière amovible au manche 2. Quatre vis transversales 3 orientées perpendiculairement au manche 2 sont utilisées pour fixer les plaquettes 19 et le boitier 16 au corps 21 du manche 2. Les vis 3 sont insérées dans des trous 21.4 réalisés dans le corps 21 du manche 2, au niveau de l'extrémité libre 21.2. Les vis 3 passent dans des trous 19.1 ménagés dans chaque plaquette 19 et viennent en prise avec des trous ménagés dans le boitier 16. Les plaquettes 19 permettent d'améliorer l'ancrage des vis 3 dans le corps 21 du manche 2, étant donné que les parois du corps 21 sont relativement fines.

Les vis 3 constituent des moyens de fixation amovibles permettant de fixer le boitier 16 au cadre 4 de la raquette 1. En variante, d'autres moyens de fixation amovibles peuvent être utilisés.

Ainsi, il est possible de démonter le boitier 16 sans endommager la raquette 1, ce qui permet de faciliter la maintenance du boitier 16. De plus, le boitier 16 étant amovible, cela permet de recycler les différents composants de la raquette 1. En outre, cela permet de fabriquer plusieurs boitiers 16 identiques et de les monter dans des raquettes différentes, ce qui est économique.

Le circuit électronique 20 est assemblé au boitier 16 en glissant la plaque longitudinale 20.1 dans l'ouverture 16.6 du boitier 16. La plaque transversale 20.2 du circuit électronique 20 vient alors en butée contre la plaque transversale 16.4 du boitier 16. L'élément souple 5 est disposé contre la plaque transversale 20.2 du circuit électronique, et le corps 221 du talon 22 est inséré autour de l'extrémité libre 21.2 du corps 21 du manche 2.

Quatre vis longitudinales 7, orientées parallèlement au manche 2, sont utilisées pour fixer le talon 22 au boitier 16. Les vis longitudinales 7 passent chacune successivement dans un trou 222 ménagé dans le corps 221 du talon 22, dans un trou 53 de l'élément souple 5, dans un trou 20.3 de la plaque transversale 20.2 du circuit électronique 20 et dans un trou fileté 16.5 de la plaque transversale 16.4 du boitier 16. Ainsi, le talon 22 est solidarisé au boitier 16 et le circuit électronique 20 est maintenu entre le talon 22 et le boitier 16. Le talon 22 est donc solidaire du corps 21 du manche 2, par l'intermédiaire du boitier 16.

Après la mise en place des quatre vis longitudinales 7, le couvercle 223 du talon 22 est fixé au corps 221 du talon 22. Les matériaux du couvercle 223 et de la pièce 5 permettent à la lumière de la diode 13 d'être visible de l'extérieur. Pour connecter un câble au connecteur électrique 17, l'utilisateur enlève le couvercle 223 du talon 22.

De manière classique, des masselottes peuvent être fixées au boitier 16, pour l'équilibrage de la raquette 1.

L'antenne 11 est à l'extérieur du corps 21 du manche 2, ce qui lui permet d'émettre et recevoir des signaux sans que le matériau du corps 21 ne fasse barrière.

La raquette 1 a une masse réduite et une bonne résistance mécanique. De plus, le manche 2 est étanche.

La suite de la description concerne une méthode de mesure et de calcul de paramètres de jeu, au moyen de la raquette 1.

Dans une étape préalable a), des données comportementales de la raquette 1 sont générées lors de tests, en mesurant les vibrations, l'accélération linéaire et la vitesse angulaire de la raquette, au moyen des capteurs 14.1, 14.2 et 14.3, pour différents paramètres des frappes du joueur, lorsqu'il réalise des types de coups spécifiques (coup droit lifté, service, revers coupé...).

Chaque frappe est caractérisée par plusieurs paramètres. Par exemple, un premier paramètre est le type de coup (coup droit, revers ou service), déterminé en fonction de l'accélération linéaire de la raquette 1 et de ses vitesses angulaires.

Un deuxième paramètre est le type et la quantité d'effet (lift, slice ou coup à plat), déterminé en fonction du rapport entre la vitesse angulaire du mouvement ascendant et du mouvement d'avance de la raquette 1, juste avant la frappe.

Un troisième paramètre est la puissance de frappe, déterminée au moment de la frappe, en fonction de l'accélération linéaire et des vitesses angulaires de la raquette 1.

Un quatrième paramètre est la localisation de la zone d'impact de la balle sur le tamis 8, déterminée en fonction des mesures des trois capteurs 14.1, 14.2, 14.3. Le tamis 8 peut être divisé en plusieurs zones représentées à la figure 1 : une zone centrale M1, globalement circulaire, et quatre zones périphériques M2, M3, M4 et M5 qui divisent la partie restante du tamis 8 en quatre quartiers : un quartier avant M2 situé entre la zone centrale M1 et l'extrémité du cadre 4 opposée au manche 2, un quartier arrière M4 situé entre la zone centrale M1 et la partie du cadre 4 reliée aux branches de liaison 6, et deux quartiers latéraux M3 et M4 situés de part et d'autre de la zone centrale M1, entre les quartiers avant M2 et arrière M4. En variante, le découpage des zones et le nombre de zones peut être différent.

Les données comportementales sont stockées dans une mémoire du poste d'analyse et indiquent, pour chaque paramètre, les vibrations, l'accélération linéaire et la vitesse angulaire de la raquette 1.

Dans une étape d'initialisation b), le joueur met sous tension la raquette 1 et démarre l'enregistrement des données de jeu, en utilisant le bouton 15.1.

Puis, dans une étape de jeu c), le joueur frappe des balles, pendant que les capteurs 14.1, 14.2 et 14.3 enregistrent dans la mémoire du circuit 20 des données de jeu relatives aux vibrations, à la vitesse angulaire et à l'accélération linéaire de la raquette 1.

Dans une étape de transmission d), se déroulant après ou pendant l'étape de jeu b), les données de jeu sont transmises à un poste d'analyse, par voie filaire, en utilisant le connecteur 17, ou par voie aérienne, en utilisant l'antenne 11. Par exemple, la connexion filaire peut être utilisée à la fin de la partie et la voie aérienne peut être utilisée en temps réel, pendant le jeu, pour communiquer les données à un entraineur.

Enfin, dans une étape d'analyse e), le poste d'analyse compare les données de jeu et les données comportementales de la raquette 1 et détermine, à partir de cette comparaison, au moins un paramètre caractérisant les gestes et les frappes du joueur. Par exemple, le poste d'analyse déduit au moins un des paramètres de jeu décrits précédemment. Il est ainsi possible de savoir si le joueur a réalisé un coup droit, un revers ou un service, s'il a mis de l'effet et dans quelle mesure, la puissance de la frappe et la zone d'impact de la balle sur le tamis 4.

Les figures 4 à 7 montrent un manche 102 de raquette conforme à un deuxième mode de réalisation de l'invention, dont les éléments semblables à ceux de la raquette 1 portent les mêmes références numériques. Dans la suite, on ne décrit pas les éléments semblables à ceux de la raquette 1.

Le manche 102 comprend un corps 21 creux, qui comporte deux rails intérieurs 31 et 32 parallèles au manche 102.

Le manche 102 comprend un boitier 16 de forme allongée, à section rectangulaire, dans lequel est fixé un circuit électronique non représenté. Le boitier 16 comporte deux rainures longitudinales 41 et 42.

On note d1, la distance entre les rails 31 et 32 du manche 2 et h1, la hauteur de la section du volume intérieur du corps 21 du manche 2, mesurée perpendiculairement à la distance d1. La distance d1 est inférieure à la hauteur h1. Les rails 31 et 32 s'étendent le long d'un plan P1.

On note d2, la distance entre le fond des rainures 41 et 42 du boitier 16 et h2 la hauteur de la section du boitier 16, mesurée perpendiculairement à la distance d2. La distance d2 est supérieure à la hauteur h2. Les rainures 41 et 42 s'étendent le long d'un plan P2.

La distance h2 est légèrement inférieure à la distance d1. Les distances d1 et d2 sont égales, aux jeux de fonctionnement près.

Pour assembler le boitier au corps 21 du manche 102, le boitier 16 est inséré dans le volume du corps 21 du manche 2, en orientant le plan P1 perpendiculairement au plan P2, comme représenté aux figures 5 et 6.

Le boitier 16 est enfoncé dans le corps 21 du manche 102 jusqu'à ce qu'il dépasse complètement au-delà de l'extrémité des rails 31 et 32 opposée à l'extrémité libre 21.2 du corps 21.

Puis, le boitier 16 est tourné d'un quart de tour autour de l'axe longitudinal du boitier 16, qui est aligné avec la direction du corps 21 du manche 102. Les plans P1 et P2 sont alors alignés.

Puis, comme représenté à la figure 7, le boitier 16 est translaté vers l'extrémité libre 21.2 du manche 2, de manière à faire coulisser les rails 31 et 32 du manche 2 dans les rainures 41 et 42 du boitier.

Le boitier 16 est alors bloqué en rotation, autour de son axe longitudinal, par les rails 31 et 32 du corps 21 du manche 21.

Un talon 22 est fixé au corps 21 du manche 2, au moyen de vis non représentées, pour bloquer la translation du boitier 16 par rapport au corps 21, selon l'axe longitudinal du boitier 16 et dans une direction opposée à la tête de la raquette.

Le boitier 16 est fixé au cadre 4 de la raquette 1 de manière amovible. En d'autres termes, le boitier 16 est démontable. Plus précisément, le boitier 16 est fixé de manière amovible au manche 2.

Les vis utilisées pour fixer le talon 22 au corps 21, associées aux rails 31 et 32 qui coopèrent avec les rainures 41 et 42, constituent des moyens de fixation amovibles permettant de fixer le boitier 16 au cadre 4 de la raquette 1.

Lorsque le couvercle 223 du talon 22 recouvre le corps 221, le talon 22 ferme de manière étanche les manches 2 et 102, du côté de l'extrémité libre 21.2, ce qui protège le circuit électronique 20 de la pluie ou de la transpiration du joueur. Par ailleurs, le couvercle 223 du talon 22 permet au joueur, lorsque le couvercle 223 recouvre le corps 221, d'utiliser les boutons 15.1 et 15.2. En effet, le couvercle 223 est réalisé dans un matériau qui présente une souplesse permettant au joueur, lorsqu'il appuie sur le couvercle 223, de le déformer pour actionner les boutons 15.1 et 15.2. Il peut ainsi en cours de jeu activer ou désactiver le système de mesure, et activer ou désactiver les échanges de données via l'antenne 11. Le bouton 15.2 permet également de fractionner l'enregistrement en plusieurs séquences de jeu : lorsque le système de mesure est actif et à chaque fois que le joueur appuie sur ce bouton 15.2, un marqueur temporel est créé, afin de séparer les données enregistrées en plusieurs séquences de jeu. Cette fonction permet d'analyser le jeu en fonction de la séquence choisie.

Le bouton 15.3 n'est pas accessible lorsque le couvercle 223 du talon 22 recouvre le corps 221. Ce bouton 15.3 permet de réinitialiser le système de mesure. Pour l'actionner, il faut retirer le couvercle 223 et appuyer sur la pièce 5 qui se déforme et vient en contact avec le bouton 15.3. Dans cette configuration, il est également possible d'accéder au connecteur 17.

Dans les exemples décrits, deux capteurs sont fixés au boitier 16, à savoir les capteurs 14.2 et 14.3. En variante, un seul capteur est fixé au boitier 16, à savoir le capteur 14.1, 14.2 ou 14.3. Dans une autre variante, les trois capteurs 14.1, 14.2 et 14.3 sont fixés au boitier 16. Ainsi, au moins l'un des capteurs 14.1, 14.2 et 14.3 est fixé au boitier 16.

## Revendications

1. Raquette de tennis (1), comprenant :
- une tête (T) comprenant un cadre (4) entourant un tamis,
- un manche (2) de préhension,
- et un capteur de vitesse angulaire triaxial (14.3),
**caractérisée en ce qu'**elle comprend en outre un capteur de vibrations (14.1) et un capteur d'accélération linéaire triaxial (14.2).

2. Raquette de tennis (1) selon la revendication 1, **caractérisée en ce qu'**elle comprend en outre des moyens de stockage des données enregistrées par les capteurs (14.1, 14.2, 14.3) et des moyens (11, 17) de transmission des données enregistrées par les capteurs (14.1, 14.2, 14.3), notamment des moyens de connexion filaires (17), de préférence un connecteur électrique de type USB, et/ou des moyens de transmission sans fil (11), de préférence une antenne de type Bluetooth.

3. Raquette de tennis (1) selon l'une des revendications précédentes, **caractérisée en ce que** le capteur de vibrations (14.1) est fixé à la tête (T) de la raquette (1), notamment par collage.

4. Raquette de tennis (1) selon l'une des revendications précédentes, **caractérisée en ce que** la tête (T) comprend des branches de liaison (6) qui relient le tamis au manche (2) et **en ce que** le capteur de vibrations (14.1) est fixé sur une zone de raccordement (R) des branches de liaison (6).

5. Raquette de tennis (1) selon l'une des revendications précédentes, **caractérisée en ce que** le capteur d'accélération linéaire triaxial (14.2) et le capteur de vitesse angulaire triaxial (14.3) sont solidaires du manche (2).

6. Raquette de tennis (1) selon l'une des revendications précédentes, **caractérisée en ce qu'**au moins un circuit électronique (20) associé aux capteurs (14.1, 14.2, 14.3) est fixé à un boitier démontable (16) qui est fixé de manière amovible au cadre (4) de la raquette (1).

7. Raquette de tennis selon la revendication 6, **caractérisée en ce qu'**au moins un des capteurs (14.1, 14.2, 14.3) est également fixé au boîtier démontable (16)

8. Raquette de tennis (1) selon l'une des revendications 6 ou 7, **caractérisée en ce que** le manche (2) est creux et renferme le boitier démontable (16).

9. Raquette de tennis (1) selon l'une des revendications 6 à 8, **caractérisée en ce que** le circuit électronique (20) est équipé du capteur d'accélération linéaire triaxial (14.2) et du capteur de vitesse angulaire triaxial (14.3) et fixé au boitier démontable (16).

10. Raquette de tennis (1) selon l'une des revendications 6 à 9, **caractérisée en ce que** le boitier démontable (16) est fixé au cadre (4) de la raquette (1) au moyen d'éléments de fixation (3) amovibles, tels que des vis.

11. Raquette de tennis (1) selon les revendications 6 et 10, **caractérisée en ce que** les éléments de fixation (3) sont orientés perpendiculairement au manche (2).

12. Raquette de tennis (1) selon les revendications 6 et 8, **caractérisée en ce que** le corps (21) creux du manche (2) comporte deux rails intérieurs (31, 32) parallèles au manche (2) et **en ce que** le boitier démontable (16) comporte deux rainures longitudinales (41,42).

13. Raquette de tennis (1) selon l'une des revendications 6 à 12, **caractérisée en ce qu'**elle comprend en outre un talon (22) fixé au boitier (16), au niveau de l'extrémité libre (21.2) du manche (2), au moyen d'éléments de fixation (7) amovibles orientés parallèlement au manche (2).

14. Raquette de tennis (1) selon l'une des revendications 6 à 13, **caractérisée en ce qu'**elle comprend en outre une batterie rechargeable (18) qui alimente le circuit électronique (20).

15. Raquette de tennis (1) selon l'une des revendications 6 à 14, **caractérisée en ce qu'**elle comprend en outre un talon (22) qui est fixé au boitier (16), au niveau de l'extrémité libre (21.2) du manche (2), et qui ferme de manière étanche le manche (2) tout en permettant la manipulation de boutons (15.1, 15.2) de commande du circuit électronique (20).

16. Raquette de tennis (1) selon l'une des revendications 6 à 15, **caractérisée en ce que** le capteur de vibrations (14.1) est collé sur le cadre (4) de la raquette (1) et est relié, au moyen de fils électriques, à un circuit électronique (20) fixé au boitier démontable (16).

## Patentansprüche

1. Tennisschläger (1), umfassend:
- einen Kopf (T), der einen eine Besaitung umgebenden Rahmen (4) umfasst,
- einen Greifschaft (2)
- und einen triaxialen Winkelgeschwindigkeitssensor (14.3), **dadurch gekennzeichnet**, dans er außerdem einen Schwingungssensor (14.1) und einen triaxialen Sensor (14.2) der linearen Beschleunigung umfasst.

2. Tennisschläger (1) nach Anspruch 1, **dadurch gekennzeichnet, dass** er außerdem Mittel zum Speichern von Daten, die von den Sensoren (14.1,14.2,14.3) aufgenommen werden, und Mittel (11,17) zur Übertragung von von den Sensoren (14.1, 14.2, 14.3) aufgenommenen Daten, insbesondere kabelgebundene Verbindungsmittel (17), vorzugsweise einen elektrischen USB-Verbinder, und/oder drahtlose Übertragungsmittel (11), vorzugsweise eine Bluetooth-Antenne, umfasst.

3. Tennisschläger (1) nach einem der vorhergehenden Ansprüche, **dadurch gekennzeichnet, dass** der Schwingungssensor (14.1) an dem Kopf (T) des Schlägers (1), insbesondere durch Klebung, befestigt ist.

4. Tennisschläger (1) nach einem der vorhergehenden Ansprüche, **dadurch gekennzeichnet, dass** der Kopf (T) Verbindungsverzweigungen (6) umfasst, die die Besaitung mit dem Griff (2) verbinden, und dass der Schwingungssensor (14.1) an einer Verbindungszone (R) der Verbindungsverzweigungen (6) befestigt ist.

5. Tennisschläger (1) nach einem der vorhergehenden Ansprüche, **dadurch gekennzeichnet, dass** der triaxiale Sensor (14.2) der linearen Beschleunigung und der triaxiale Winkelgeschwindigkeitssensor (14.3) mit dem Griff (2) verbunden sind.

6. Tennisschläger (1) nach einem der vorhergehenden Ansprüche, **dadurch gekennzeichnet, dass** mindestens ein den Sensoren (14.1, 14.2, 14.3) zugeordneter elektronischer Schaltkreis (20) an einem demontierbaren Gehäuse (16) befestigt ist, das lösbar mit dem Rahmen (4) des Schlägers (1) verbunden ist.

7. Tennisschläger nach Anspruch 6, **dadurch gekennzeichnet, dass** mindestens einer der Sensoren (14.1, 14.2, 14.3) gleichfalls an dem demontierbaren Gehäuse (16) befestigt ist.

8. Tennisschläger (1) nach einem der Ansprüche 6 oder 7, **dadurch gekennzeichnet, dass** der Griff hohl ist und das demontierbare Gehäuse (16) umschließt.

9. Tennisschläger (1) nach einem der Ansprüche 6 bis 8, **dadurch gekennzeichnet, dass** der elektronische Schaltkreis (20) mit dem triaxialen Sensor (14.2) der linearen Beschleunigung und dem triaxialen Winkelgeschwindigkeitssensor (14.3) ausgerüstet ist und an dem demontierbaren Gehäuse (16) befestigt ist.

10. Tennisschläger (1) nach einem der Ansprüche 6 bis 9, **dadurch gekennzeichnet, dass** das demontierbare Gehäuse (16) mit dem Rahmen (4) des Schlägers (1) mittels lösbarer Befestigungselemente (3), wie Schrauben, verbunden ist.

11. Tennisschläger (1) nach den Ansprüchen 6 und 10, **dadurch gekennzeichnet, dass** die Befestigungsmittel (3) senkrecht zum Griff (2) ausgerichtet sind.

12. Tennisschläger (1) nach den Ansprüchen 6 und 8, **dadurch gekennzeichnet, dass** der hohle Körper (21) des Griffs (2) zwei parallel zum Griff (2) liegende Innenschienen (31, 32) aufweist und dass das demontierbare Gehäuse (16) zwei Längsnuten (41, 42) aufweist.

13. Tennisschläger (1) nach einem der Ansprüche 6 bis 12, **dadurch gekennzeichnet, dass** er außerdem einen Absatz (22) umfasst, der mit dem Gehäuse (16) an dem freien Ende (21.2) des Griffs (2) mittels lösbarer Befestigungsmittel (7), die parallel zum Griff (2) liegen, verbunden ist.

14. Tennisschläger (1) nach einem der Ansprüche 6 bis 13, **dadurch gekennzeichnet, dass** er außerdem eine aufladbare Batterie (18) umfasst, die den elektronischen Schaltkreis (20) versorgt.

15. Tennisschläger (1) nach einem der Ansprüche 6 bis 14, **dadurch gekennzeichnet, dass** er außerdem einen Absatz (22) umfasst, der mit dem Gehäuse (16) an dem freien Ende (21.2) des Griffs (2) verbunden ist und der in abgedichteter Weise den Griff (2) abschließt, wobei die Betätigung von Steuerknöpfen (15.1,15.2) des elektronischen Schaltkreises (20) zugelassen wird.

16. Tennisschläger (1) nach einem der Ansprüche 6 bis 15, **dadurch gekennzeichnet, dass** der Schwingungssensor (14.1) auf den Rahmen (4) des Schlägers (1) geklebt ist und mit elektrischen Leitungen mit einem elektronischen Schaltkreis (20) verbunden ist, der an dem demontierbaren Gehäuse (16) befestigt ist.

## Claims

1. A tennis racket (1), including:
- a head (T) including a frame (4) surrounding strings,
- a gripping handle (2), and
- a triaxial angular speed sensor (14.3),
**characterized in that** it further includes a vibration sensor (14.1) and a triaxial linear acceleration sensor (14.2).

2. The tennis racket (1) according to claim 1, **characterized in that** it further includes means for storing data recorded by the sensors (14.1, 14.2, 14.3) and means (11, 17) for transmitting data recorded by the sensors (14.1, 14.2, 14.3), in particular wired connecting means (17), preferably an electrical connector of the USB type, and/or wireless transmission means (11), preferably an antenna of the Bluetooth type.

3. The tennis racket (1) according to one of the preceding claims, **characterized in that** the vibration sensor (14.1) is fastened to the head (T) of the racket (1), in particular by adhesion.

4. The tennis racket (1) according to one of the preceding claims, **characterized in that** the head (T) includes connecting branches (6) that connect the strings to the handle (2) and the vibration sensor (14.1) is fastened on a connecting zone (R) of the connecting branches (6).

5. The tennis racket (1) according to one of the preceding claims, **characterized in that** the triaxial linear acceleration sensor (14.2) and the triaxial angular speed sensor (14.3) are secured to the handle (2).

6. The tennis racket (1) according to one of the preceding claims, **characterized in that** at least one electrical circuit (20) associated with the sensors (14.1, 14 2, 14.3) is fastened to a removable housing (16) that is removably fastened to the frame (4) of the racket (1).

7. The tennis racket according to claim 6, **characterized in that** at least one of the sensors (14 1, 14.2, 14.3) is also fastened to the removable housing (16).

8. The tennis racket (1) according to one of claims 6 or 7, **characterized in that** the handle (2) is hollow and contains the removable housing (16).

9. The tennis racket (1) according to one of claims 6 to 8, **characterized in that** the electronic circuit (20) is equipped with the triaxial linear acceleration sensor (14.2) and the triaxial angular speed sensor (14.3) and fastened to the removable housing (16).

10. The tennis racket (1) according to one of claims 6 to 9, **characterized in that** the removable housing (16) is fastened to the frame (4) of the racket (1) using fastening elements (3), such as screws.

11. The tennis racket (1) according to claims 6 and 10, **characterized in that** the fastening elements (3) are oriented perpendicular to the handle (3).

12. The tennis racket (1) according to claims 6 and 8, **characterized in that** the hollow body (21) of the handle (2) comprises two inner rails (31, 32) parallel to the handle (2) and **in that** the removable housing (16) comprises two longitudinal slots (41, 42).

13. The tennis racket (1) according to one of claims 6 to 12, **characterized in that** it further includes a butt cap (22) fastened to the housing (16), at the free end (21.2) of the handle (2), using removable fastening means (7) oriented parallel to the handle (2),

14. The tennis racket (1) according to one of claims 6 to 13, **characterized in that** it further includes a rechargeable battery (8) that powers the electronic circuit (20).

15. The tennis racket (1) according to one of claims 6 to 14, **characterized in that** it further includes a butt cap (22) fastened to the housing (16), at the free end (21.2) of the handle (2), and which tightly closes the handle (2) while allowing manipulation of the control buttons (15.1, 15.2) of the electronic circuit (20).

16. The tennis racket (1) according to one of claims 6 to 15, **characterized in that** the vibration sensor (14.1) is glued on the frame (4) of the racket (1) and is connected, using electrical wires, to an electronic circuit (20) fastened to the removable housing (16).
